# FASCICULE DE BREVET EUROPEEN

(11) **EP 1 041 899 B1**
(45) Date de publication et mention de la délivrance du brevet: **28.08.2002**
(21) Numéro de dépôt: 98963627.9
(22) Date de dépôt: 23.12.1998
(51) Int. Cl.: A24D 3/14

(54) **UTILISATION DE COMPOSES POLYPHENOLIQUES OU DE LEURS DERIVES COMME CAPTEURS DE RADICAUX LIBRES DANS LES FILTRES DE CIGARETTE**
VERWENDUNG VON POLYPHENOLVERBINDUNGEN ODER DEREN DERIVATE ALS FREIE RADIKALFÄNGER IN TABAKRAUCHFILTERN
USE OF POLYPHENOL COMPOUNDS OR THEIR DERIVATIVES AS SCAVENGERS OF FREE RADICALS IN CIGARETTE FILTERS

(30) Priorité: 24.12.1997 FR 9716522
(43) Date de publication de la demande: 11.10.2000
(73) Titulaire: Biosynthec, 75013 Paris (FR); Emami, Akbar, 92320 Châtillon (FR)
(72) Inventeur: EMAMI, Imam, F-75006 Paris (FR)
(74) Mandataire: Bernasconi, Jean Raymond
(86) Numéro de dépôt international: FR9802868
(87) Numéro de publication internationale: WO99033365

(56) Documents cités:
- WO-A-94/00138
- WO-A-96/10929
- FR-A- 2 564 296
- US-A- 5 026 550
- CHEMICAL ABSTRACTS, vol. 128, no. 138713, 5 janvier 1998 Columbus, Ohio, US; page 328; XP002098506 & CN 1 145 206 A (BEIJING CIGARETTE FACTORY) 19 mars 1997
- DATABASE WPI Week 9414 Derwent Publications Ltd., London, GB; AN 94-114240 XP002098507 & JP 06 062824 A (KYODO NYUGYO KK)
- DATABASE WPI Week 9324 Derwent Publications Ltd., London, GB; AN 93-190688 XP002098508 & JP 05 115273 A (UENOYA BIKOEN YG )

## Description

La présente invention a trait à l'utilisation de composés polyphénoliques ou de leurs dérivés comme capteurs de radicaux libres dans les filtres de cigarettes.

De nombreux composés polyphénoliques sont connus pour leurs propriétés bénéfiques dans des domaines aussi variés que l'hypertension, l'hypercholestérolémie, impliquée dans les maladies cardiovasculaires, les infections virales, ou encore les phénomènes inflammatoires. Les activités anti-lipoperoxydantes et anti-carcinogènes de certains polyphénols ont également été décrites.

Par ailleurs, l'incorporation des polyphénols du thé vert dans un filtre de cigarette a été envisagée pour éliminer l'odeur déplaisante des cigarettes.

Les auteurs de la présente invention ont à présent découvert que l'incorporation de polyphénols ou de leurs dérivés dans le filtre d'une cigarette permet d'éliminer efficacement les radicaux libres des molécules cytotoxiques de la fumée de la cigarette lors de leur passage à travers le filtre.

La présente invention a donc pour objet l'utilisation de composés polyphénoliques comme capteurs ("scavengers") de radicaux libres dans les filtres de cigarettes, comme définie dans la revendication 1.

Par "dérivés", on entend notamment les composés dérivant des composés polyphénoliques par substitution de l'atome d'hydrogène d'au moins un des groupements hydroxy des composés polyphénoliques par un groupement alkyle en C₁-C₆, ou un groupement (alkyl en C₁-C₄)carbonyle. Les acétates tels que les acétates de l'acide carnosique et les acétates de l'acide rosmarinique sont des dérivés préférés des composés polyphénoliques utilisés conformément à l'invention.

Par "dérivés" des polyphénols utilisés conformément à l'invention tels que le carnosol, le rosmanol, l'acide rosmarinique, l'acide carnosique, on entend également les isomères desdits polyphénols tels que notamment l'épirosmanol et l'isorosmanol (Nakatani et al., Agric. Biol. Chem., 1984, vol. 48, n° 8, pp 2081-2085).

Ces composés peuvent être obtenus par synthèse chimique classique ou par voie biotechnologique, selon des procédés connus de l'homme du métier. Ils peuvent également être isolés d'extraits végétaux.

Lesdits polyphénols peuvent être également utilisés selon la présente invention sous la forme d'un extrait de romarin (*Rosmarinus officinalis* L.).

Un tel extrait végétal peut être obtenu par extraction par un solvant polaire tel qu'un solvant alcoolique ou hydro-alcoolique. L'alcool utilisé comme solvant peut être notamment l'éthanol. Cet extrait peut également être avantageusement obtenu à l'aide de dioxyde de carbone supercritique et est alors plus riche en composés polyphénoliques.

De manière préférentielle, l'extrait végétal utilisé selon l'invention peut être obtenu par extraction par un solvant polaire suivie par une extraction au CO₂ supercritique.

L'extraction de romarin est réalisée de préférence sur des plantes séchées, par exemple sur des branches de romarin, coupées et séchées au soleil pendant 4 à 5 jours.

Les composés polyphénoliques ou leurs dérivés, obtenus par synthèse chimique, par voie biotechnologique, ou par extraction à partir de végétaux, peuvent être utilisés seuls ou en mélange conformément à l'invention.

De manière préférentielle, un mélange de carnosol, d'acide carnosique et d'acide rosmarinique peut être avantageusement utilisé.

Les composés polyphénoliques ou leurs dérivés peuvent être utilisés sous forme libre ou peuvent être conjugués ou couplés à un support ("carrier") permettant d'augmenter le poids de l'ensemble polyphénols-support.

Des microbilles peuvent en particulier servir de support. Elles peuvent par exemple être constituées de plastique (polystyrène ou autre) ou de verre.

Les composés polyphénoliques peuvent être incorporés dans les filtres de cigarettes à un taux de 0,5 mg à 0,5 gramme, de préférence 0,002 à 0,1 gramme, de préférence 0,01 gramme.

Lorsque les composés polyphénoliques sont dissous dans un solvant, on peut avantageusement imbiber le filtre de la cigarette avec ledit solvant contenant les polyphénols puis procéder à l'évaporation dudit solvant. Plus particulièrement, le filtre de la cigarette peut être imbibé avec un extrait végétal alcoolique ou hydro-alcoolique puis soumis à une évaporation du solvant alcoolique ou hydro-alcoolique.

Les composés polyphénoliques ou leurs dérivés peuvent être également dissous dans une huile saturée, et ainsi incorporés dans le filtre de la cigarette.

L'invention a également pour objet un procédé de préparation d'un filtre de cigarette selon la revendication 9.

L'invention a encore pour objet un filtre de cigarette obtenu par le procédé ci-dessus. Un tel filtre permet de réduire la quantité de molécules à radicaux libres présents dans la fumée de cigarette.

Les auteurs de la présente invention ont découvert que les polyphénols ou leurs dérivés incorporés dans le filtre d'une cigarette captent les radicaux libres des molécules cytotoxiques présentes dans la fumée de cigarette, aussi bien dans la phase aqueuse que dans la phase solide de la fumée, qui est constituée essentiellement de goudrons.

Ces molécules cytotoxiques favorisent l'apparition de cancers chez les fumeurs, notamment du cancer des poumons.

Les polyphénols ou leurs dérivés incorporés dans le filtre d'une cigarette présentent également, d'une part, une inhibition de l'activité des composés carcinogènes, par réduction de la formation d'amines hétérocycliques, lors de la combustion du tabac et, d'autre part, une détoxification des composés carcinogènes, tels que le benzopyrène.

La figure et les exemples suivants illustrent l'invention sans en limiter la portée.

La figure annexée est un graphe représentant l'intensité du signal, en résonance paramagnétique électronique, des radicaux terbutyloxy dans la phase gazeuse de la fumée de cigarette en fonction de la quantité d'extrait de romarin incorporé dans le filtre.

### EXEMPLE

### A - Préparation d'un extrait de romarin.

Des épis de romarin (*Rosmarinus officinalis* L.) sont soumis à une extraction par de l'éthanol, à 65°C. Le volume d'éthanol utilisé (en litres) correspond à cinq fois le poids en kg des épis de romarin.

L'extrait est ensuite purifié et enrichi en polyphénols par extraction sélective au CO₂ supercritique. Selon le réglage de la température entre 40°C et 100°C et de la pression entre 1 à 170 bars, l'extrait est purifié et enrichi de façon sélective en ses différents composants.

Un tel extrait contient les composés suivants :
- carnosol,
- rosmanol,
- rosmadial,
- acide carnosique,
- genkwanine,
- acide rosmarinique...

Les proportions de ces différents composants varient selon le plant de romarin utilisé. Généralement, on obtient un extrait comprenant environ 25 % d'acide rosmarinique, environ 10 % d'acide camosique et environ 5 % de carnosol.

### B - Incorporation de l'extrait dans un filtre de cigarette.

Un filtre de cigarette est imbibé avec soit l'extrait préparé, l'éthanol étant ensuite évaporé, soit une phase huileuse à base de CRODAMOL® (Française d'Arômes et Parfums), dans lequel est dissoute une poudre obtenue par séchage de l'extrait préparé ci-dessus.

### C - Efficacité du filtre contenant les polyphénols.

### 1. Modélisation assistée par ordinateur :

L'efficacité du filtre de cigarette ainsi préparé est mise en évidence dans un premier temps par modélisation assistée par ordinateur, selon la méthode de Monte-Carlo, qui permet de calculer le nombre de rencontres entre une molécule cible carcinogène et un composé polyphénolique utilisé conformément à l'invention.

Le nombre de molécules cytotoxiques à radicaux libres présents dans la fumée de cigarette a été calculé de part et d'autre du filtre.

Le nombre de molécules cytotoxiques est fonction du volume de fumée passant par le filtre, du volume du filtre, de la concentration en molécules cytotoxiques dans la fumée et de la concentration en polyphénols dans le filtre.

Les auteurs de la présente invention ont ainsi montré que 0,01 g de l'extrait de romarin incorporé dans le filtre d'une cigarette permet de réduire de plus de 70 % le taux de molécules à radicaux libres cytotoxiques dans la fumée de cigarette.

### 2. Résonance paramagnétique électronique :

L'activité anti-radicalaire de l'extrait comprenant du carnosol, de l'acide rosmarinique et de l'acide carnosique a été confirmée par une spectroscopie de Résonance Paramagnétique Electronique (RPE) mettant éventuellement en oeuvre la méthode dite de "spin trapping".

### a. Matériels et méthodes

La RPE est une technique qui permet d'étudier directement ou indirectement des substances paramagnétiques. Les composés paramagnétiques sont des molécules possédant un électron célibataire non apparié sur leur dernière couche de valence. On désigne de telles substances par le terme de radicaux. Lorsque ces radicaux ont des durées de vie très courtes (très inférieure à la seconde) il est avantageux d'utiliser la technique dite de "spin trapping". Elle consiste à utiliser des piégeurs capables de stabiliser les radicaux produits par la formation d'un adduit et ainsi de les mesurer pendant plusieurs minutes. Cette réaction se fait de la façon suivante:

Le DMPO (5,5' diméthyl pyrroline-N-oxyde) a été utilisé comme "piégeur".

### Activité anti-radicalaire sur les radicaux produits dans la phase gazeuse de la fumée de cigarette :

Le dispositif permettant le piégeage des radicaux de la phase gazeuse de la fumée de cigarette est décrit dans Pryor et al, Environmental Health Perspectives, 1976, vol.16, pp 161-175.

Une cigarette est placée à l'extrémité d'un tel dispositif, et la phase gazeuse de la fumée, après passage à travers un filtre de Cambridge (plus fin qu'un filtre de cigarettes afin de retenir les goudrons), est dissoute dans une solution de benzène "spin trap".

Pour chaque mesure, le DMPO est ajusté à une concentration de 32 mM dans une solution de benzène et la phase gazeuse de deux cigarettes est utilisée.

### Activité anti-radicalaire sur le radical semiquinone contenu dans la phase solide du filtre de cigarette :

Outre les radicaux libres produits dans la phase gazeuse de la fumée, des radicaux libres sont présents dans les goudrons partiellement stoppés par la phase solide des filtres classiques commerciaux.

Le radical, majoritairement présent dans ces goudrons et responsable d'une activité carcinogène bien établie à ce jour, est de nature semiquinonique. Cette semiquinone qui a une grande durée de vie va pouvoir réagir au sein des cellules et ainsi produire des espèces délétères tels les radicaux oxygénés.

Une seconde série d'expérience a consisté en l'étude du radical semiquinone contenu dans la phase solide du filtre. Cette étude ne nécessite pas l'utilisation de piégeurs. En effet, la détection du radical qui a une durée de vie très longue, se fait *in situ* sur le filtre récupéré.

### b. Résultats

### Efficacité en solution de l'extrait de romarin sur le piégeage des radicaux libres produits dans la phase gazeuse.

Afin d'évaluer la capacité de l'extrait de romarin à piéger les radicaux de la phase gazeuse de la fumée de cigarette en solution dans le benzène, on a évalué l'intensité du signal en RPE des radicaux terbutyloxy en fonction de la quantité d'extrait de romarin ajouté dans la solution de piégeage, exprimée en gramme de poudre d'extrait séché.

La diminution du signal indique que l'extrait de romarin a une vitesse de piégeage des radicaux supérieure à celle du DMPO (cf figure).

### Efficacité de l'extrait de romarin sur le piégeage des radicaux produits dans la phase gazeuse, après imprégnation du filtre avec l'extrait de romarin séché et dissous dans le CRODAMOL®:

Le filtre a été imprégné avec 250 µl de la phase lipidique à base de CRODAMOL®, contenant 10 mg/ml de poudre d'extrait sec de romarin.

L'analyse par RPE du spectre du radical terbutyloxy (tBuO°) dissous dans le benzène a permis d'observer une diminution de 65 % du signal de l'adduit DMPO/tBuO°. Ce résultat montre que l'extrait de romarin utilisé est efficace pour inhiber la formation des radicaux tBuO°.

### Efficacité de l'extrait de romarin sur le piégeage des radicaux produits dans la phase solide, après imprégnation du filtre avec l'extrait de romarin séché et dissous dans le CRODAMOL®:

Parallèlement à l'expérience réalisée ci-dessus, le signal du radical semiquinone présent dans le filtre de cigarette a été évalué.

Une diminution d'environ 63 % du signal de la semiquinone a été observée après traitement du filtre avec l'extrait du romarin. De plus, il est intéressant de noter qu'il n'apparaît pas de nouveaux signaux pouvant indiquer la formation de nouveaux radicaux dus au piégeage par l'extrait de romarin. En conséquence, ces résultats montrent que l'extrait de romarin est actif quant à sa capacité à éteindre le signal de la semiquinone, et qu'il ne subit pas, lors de cette réaction, de transformation générant un nouveau radical.

## Revendications

1. Utilisation de composés polyphénoliques ou de leurs dérivés présents sous la forme d'un extrait de romarin, comme capteurs de radicaux libres dans les filtres de cigarette.

2. Utilisation de composés polyphénoliques choisis parmi le carnosol, le rosmanol, l'acide rosmarinique, l'acide carnosique, et leurs dérivés comme capteurs de radicaux libres dans les filtres de cigarette.

3. Utilisation selon la revendication 2 dans laquelle les composés polyphénoliques sont constitués d'un mélange de camosol, d'acide carnosique et d'acide rosmarinique.

4. Utilisation selon la revendication 2 dans laquelle les capteurs de radicaux libres sont sous la forme d'un mélange composé en tout ou partie de carnosol.

5. Utilisation selon la revendication 2 dans laquelle les capteurs de radicaux libres sont sous la forme d'un mélange composé en tout ou partie d'acide carnosique.

6. Utilisation selon la revendication 1, dans laquelle ledit extrait végétal est obtenu par extraction dans un solvant alcoolique ou hydro-alcoolique.

7. Utilisation selon l'une quelconque des revendications précédentes dans laquelle les composés polyphénoliques sont couplés à un support de type polymère.

8. Utilisation selon l'une quelconque des revendications précédentes dans laquelle les composés polyphénoliques ou leurs dérivés sont incorporés dans un filtre de cigarette à un taux de 0,5 mg à 0,1 gramme, de préférence 0,01 gramme.

9. Procédé de préparation d'un filtre de cigarette dans lequel on incorpore audit filtre de cigarette des composés polyphénoliques tels que définis dans l'une quelconque des revendications précédentes.

10. Filtre de cigarette obtenu par le procédé selon la revendication 9.

## Patentansprüche

1. Verwendung von Polyphenolverbindungen oder deren Derivaten, die in Form von Rosmarinextrakt vorliegen, als Fänger für freie Radikale in Zigarettenfiltern.

2. Verwendung von Polyphenolverbindungen, ausgewählt aus Carnosol, Rosmanol, Rosmarinsäure, Carnosinsäure, und deren Derivate als Fänger für freie Radikale in Zigarertenfiltern.

3. Verwendung nach Anspruch 2, wobei die Polyphenolverbindungen aus einem Gemisch von Carnosol, Carnosinsäure und Rosmarinsäure bestehen.

4. Verwendung nach Anspruch 2, wobei die Radikalfänger in Form eines Gemischs vorliegen, das insgesamt oder teilweise aus Carnosol besteht.

5. Verwendung nach Anspruch 2, wobei die Radikalfänger in Form eines Gemischs vorliegen, das insgesamt oder teilweise aus Carnosinsäure besteht.

6. Verwendung nach Anspruch 1, wobei der Pflanzenextrakt durch Extraktion in einem alkoholischen oder hydroalkoholischen Lösungsmittel erhalten wird.

7. Verwendung nach einem der vorhergehenden Ansprüche, wobei die Polyphenolverbindungen an einen Träger des Polymertyps gekoppelt sind.

8. Verwendung nach einem der vorhergehenden Ansprüche, wobei die Polyphenolverbindungen oder ihre Derivate in einer Menge von 0,5 mg bis 0,1 g, vorzugsweise 0,01 g, in einen Zigarettenfilter eingebracht werden.

9. Verfahren zur Herstellung eines Zigarettenfilters, wobei in den Zigarettenfilter Polypnenolverbindungen, wie in einem der vorhergehenden Ansprüche definiert, eingebracht werden.

10. Zigarettenfilter, erhalten durch das Verfahren nach Anspruch 9.

## Claims

1. Use of polyphenol compounds or derivatives thereof present in the form of an extract of rosemary, as free-radical scavengers in cigarette filters.

2. Use of polyphenol compounds chosen from carnosol, rosmanol, rosmarinic acid and carnosic acid, and derivatives thereof, as free-radical scavengers in cigarette filters.

3. Use according to Claim 2, in which the polyphenol compounds consist of a mixture of carnosol, carnosic acid and rosmarinic acid.

4. Use according to Claim 2, in which the free-radical scavengers are in the form of a mixture composed totally or partly of carnosol.

5. Use according to Claim 2, in which the free-radical scavengers are in the form of a mixture composed totally or partly of carnosic acid.

6. Use according to Claim 1, in which the said plant extract is obtained by extraction in an alcoholic or aqueous-alcoholic solvent.

7. Use according to any one of the preceding claims, in which the polyphenol compounds are coupled to a carrier of polymer type.

8. Use according to any one of the preceding claims, in which the polyphenol compounds or derivatives thereof are incorporated into a cigarette filter in a proportion of from 0.5 mg to 0.1 gram, preferably 0.01 gram.

9. Process for preparing a cigarette filter, in which polyphenol compounds as defined in any one of the preceding claims are incorporated into the said cigarette filter.

10. Cigarette filter obtained by the process according to Claim 9.
